# EUROPÄISCHE PATENTSCHRIFT

(11) **EP 0 840 846 B1**
(45) Veröffentlichungstag und Bekanntmachung des Hinweises auf die Patenterteilung: **20.02.2002**
(21) Anmeldenummer: 96945738.1
(22) Anmeldetag: 20.11.1996
(51) Int. Cl.: F02M 25/00, F02M 25/08, F16B 21/18

(54) **AGGREGAT MIT SCHNAPPVORRICHTUNG**
UNIT WITH A SNAP-ACTION FASTENING DEVICE
UNITE AVEC UN SYSTEME A DECLIC

(30) Priorität: 25.05.1996 DE 19621221
(43) Veröffentlichungstag der Anmeldung: 13.05.1998
(73) Patentinhaber: ROBERT BOSCH GMBH, 70442 Stuttgart (DE)
(72) Erfinder: PIRCH, Gerhard, D-70565 Stuttgart (DE); KRIMMER, Erwin, D-73655 Plüderhausen (DE); HAFNER, Udo, D-71638 Ludwigsburg (DE); SCHULZ, Wolfgang, D-74321 Bietigheim-Bissingen (DE); SAX, Claus, D-76133 Karlsruhe (DE); MIEHLE, Tilman, D-71394 Kernen (DE); BALD, Rolf, D-74206 Bad Wimpfen (DE); ZIMMERMANN, Manfred, D-74906 Bad Rappenau (DE); KOCH, Bernd, D-71696 Möglingen (DE)
(86) Internationale Anmeldenummer: DE9602208
(87) Internationale Veröffentlichungsnummer: WO9745635

(56) Entgegenhaltungen:
- EP-A- 0 582 297
- DE-A- 4 034 088
- GB-A- 842 247
- JP-A- 7 208 667
- US-A- 5 121 731

## Beschreibung

### Stand der Technik

Die Erfindung geht aus von einem Aggregat nach der Gattung des Anspruchs 1. Es ist schon ein derartiges Aggregat in Form eines Ventils bekannt (EP-OS 0 582 297), dem Brennstoff über einen am Ventil vorgesehenen Zuströmstutzen zugeführt wird, um diesen danach in dosierter Weise aus einem Abströmstutzen in einen Ansaugkanal eines Ansaugmoduls abzugeben. Der Zuströmstutzen des Ventils ist zum Beispiel über eine Schlauchleitung an einen Absorptionsfilter angeschlossen, der die aus einem Brennstofftank der Brennkraftmaschine verflüchtigten Brennstoffdämpfe zwischenspeichert und über die Schlauchleitung dem Ventil zuführt. Das Gehäuse des Ventils ist zylindrisch abgestuft ausgebildet und setzt sich aus einer querschnittsgrößeren Außenfläche und einer den Abströmstutzen bildenden, querschnittskleineren Außenfläche zusammen. Das Ventil wird in eine entsprechend der Außenflächen des Ventils abgestuft ausgebildete Ausnehmung eingeführt, die sich aus einem querschnittsgrößeren und einem querschnittskleineren Teil zusammensetzt. Zwischen dem querschnittsgrößeren Teil und dem querschnittskleineren Teil wird ein Absatz gebildet, der beim Einführen des Ventils in die Ausnehmung als Anschlag dient.

In der Ausnehmung des Ansaugmoduls ist an der querschnittskleineren Außenfläche des Abströmstutzens ein Dichtring angebracht, der ausschließlich zur Abdichtung des Abströmstutzens in der Ausnehmung vorgesehen ist. Im eingebauten Zustand des Ventils liegt dieses in der Ausnehmung am Absatz mit einer Ventilringfläche an. Auch die querschnittsgrößere Außenfläche des Ventils liegt dabei an einer Innenfläche des querschnittsgrößeren Teils in der Ausnehmung an. Zur Befestigung des Ventils weist die querschnittsgrößere Außenfläche des Ventils eine am Umfang umlaufende, radial von der Außenfläche abstehende Ringwulst auf. Des weiteren ist ein mit dem Ansaugmodul gehäusefest verbundener, sich nur teilweise in Umfangsrichtung erstreckender Klemmring vorgesehen, der beim Einführen des Ventils in die Ausnehmung von der Ringwulst etwas aufgebogen wird und sich danach wieder zurückbiegt, um so das Ventil zwischen der Stirnfläche des Ansaugmoduls und der Ringwulst zu halten.

Das auch als Tankentlüftungsventil oder Regenerierventil dem Fachmann bekannte Ventil ist elektromagnetisch betätigbar ausgebildet und besitzt einen Elektromagneten, der auf einen Anker mit einem Ventilschließglied einwirkt, um den über den Zuströmstutzen in das Ventil einströmenden Brennstoff in getakteter Weise aus dem Abströmstutzen in den Ansaugkanal des Ansaugmoduls abzugeben. Die getaktete Ansteuerungsweise des Ventils hat jedoch den Nachteil, daß sich ein relativ lautes Geräusch beim Betrieb des Ventils ergibt. Bei der beschriebenen Unterbringung des Ventils in eine Ausnehmung des Ansaugmoduls steht die Außenfläche und die Ventilringfläche des Ventils in Kontakt mit der Innenfläche beziehungsweise dem Absatz der Ausnehmung, wodurch sich das Betriebsgeräusch des Ventils verstärkt. Außerdem ist die Ausbildung einer Ringwulst am Gehäuse des Ventils konstruktiv relativ aufwendig zu bewerkstelligen, so daß sich relativ hohe Herstellungskosten bei einer Massenherstellung ergeben. Auch die Montage und Demontage des Ventils mittels eines Klemmringes ist relativ aufwendig.

Die vorgenannten Nachteile gelten auch für Aggregate in Form von Einspritzventilen (US-PS 5,156,133 GB-PS 1 603 501), Abgasrückführventilen (WO 95/27134) und anderen Ventilen (US-PS 5,497,746). Auch bei mit sogenannter Schwingsaugrohr-Aufladung ausgestatteten Brennkraftmaschinen, bei denen ein Umschaltventil (DE-OS 41 05 938) zum Beispiel zwischen zwei Saugrohrlängen umschalten kann, ergeben sich die bereits genannten Nachteile.

Bekannt ist es ebenfalls durch die US-A-5 121 731, das Unterteil einer Einspritzdüse durch an zwei Abschnitten vorgesehenen Dichtringen zu lagern und bei einer Rohrkupplung (JP 7208667A; GB 842247C) ein Innenrohr in einem Außenrohr über zwei Dichtungen mit Abstand zu halten.

### Vorteile der Erfindung

Das erfindungsgemäße Aggregat mit den kennzeichnenden Merkmalen des Anspruchs 1 hat demgegenüber den Vorteil, daß auf einfache Art und Weise eine geräuschgedämmte Anordnung und Befestigung des Aggregats erfolgt, wobei das Aggregat nur ein leises Betriebsgeräusch verursacht und ohne großen Aufwand montierbar und demontierbar ist.

Durch die in den Unteransprüchen aufgeführten Maßnahmen sind vorteilhafte Weiterbildungen und Verbesserungen des im Anspruch 1 angegebenen Aggregats möglich.

Von besonderem Vorteil ist, daß das Aggregat in einfacher und kostengünstiger Weise herzustellen und insbesondere am Ansaugmodul mittels der Schnappverbindung in einfacher Art und Weise zu montieren und auch zu demontieren ist.

### Zeichnung

Ausführungsbeispiele der Erfindung sind in der Zeichnung vereinfacht dargestellt und in der nachfolgenden Beschreibung näher erläutert. Es zeigen Figur 1 eine teilweise Schnittdarstellung einer Seitenansicht eines erfindungsgemäß ausgebildeten Aggregats nach einem ersten erfindungsgemäßen Ausführungsbeispiel, Figur 2 eine Draufsicht auf das Aggregat nach Figur 1, Figur 3 eine perspektivische Darstellung des erfindungsgemäßen Aggregats mit zugehöriger Befestigung nach einem zweiten erfindungsgemäßen Ausführungsbeispiel

### Beschreibung der Ausführungsbeispiele

Das im folgenden mit 1 gekennzeichnete Aggregat ist für eine Brennkraftmaschine vorgesehen und wird hierzu in eine Einbauwandung 20 einer Betriebsmittelleitung 2 der Brennkraftmaschine eingeführt. Bei der Betriebsmittelleitung 2 kann es sich, wie in Figur 1 dargestellt ist, zum Beispiel um ein Ansaugrohr der Brennkraftmaschine handeln, durch das hindurch die Brennkraftmaschine Luft aus der Umgebung ansaugen kann, der mittels eines beispielsweise in Form eines herkömmlichen Einspritzventils ausgebildeten Aggregats 1 Brennstoff zur nachfolgenden Verbrennung in Brennräumen der Brennkraftmaschine hinzugefügt wird. Der Aufbau eines Einspritzventils ist dem Fachmann zum Beispiel aus der US-PS 5,156,133 oder aus der GB-PS 1 603 501 hinreichend bekannt.

Es ist aber auch möglich, daß es sich bei dem Aggregat 1 um ein Wegeventil einer Umschalteinrichtung handelt, die zum Beispiel mit einem Stellantrieb ausgestattet ist, um durch Schalten die Länge des Ansaugrohres verändern zu können. Derartige Umschalteinrichtungen für mit sogenannter Schwingsaugrohr-Aufladung ausgestatteten Brennkraftmaschinen sind dem Fachmann zum Beispiel aus der DE-OS 41 05 938 hinreichend bekannt.

Bei der Betriebsmittelleitung kann es sich auch um einen Drosselklappenstutzen der Brennkraftmaschine handeln, in welchem ein Drosselorgan zum Beispiel in Form einer Drosselklappe drehbar untergebracht ist, um mit dem Drosselorgan die im Drosselklappenstutzen beziehungsweise der Betriebsmittelleitung 2 strömende Luft zu steuern. Dabei kann ein als Leerlaufregelventil ausgebildetes Aggregat zur Steuerung der Leerlaufluftmenge in einem um das Drosselorgan herumgeführten Bypass am Drosselklappenstutzen angebracht sein. Ein derartiger Aufbau ist dem Fachmann zum Beispiel aus der US-PS 5,497,746 hinreichend bekannt.

Bei der Betriebsmittelleitung kann es sich aber auch um eine Abgasrückführleitung handeln, an der ein Abgasrückführungsventil angebracht ist, um den Abgasstrom entsprechend zu steuern. Der Aufbau eines derartigen Ventils ist dem Fachmann beispielsweise aus der WO 95/27134 hinreichend bekannt.

Im folgenden wird die Erfindung anhand eines ebenfalls ein Aggregat für eine Brennkraftmaschine darstellenden Ventils 1 exemplarisch aufgezeigt, das beispielsweise zum dosierten Einleiten von aus einem Brennstofftank einer Brennkraftmaschine verflüchtigtem Brennstoff in die Betriebsmittelleitung 2 der Brennkraftmaschine vorgesehen ist. Die Betriebsmittelleitung 2 stellt zum Beispiel einen Ansaugkanal 2 eines Ansaugmoduls 3 der Brennkraftmaschine dar. Das Ventil 1 wird dabei in eine Ausnehmung 10 der Einbauwandung 20 der Betriebsmittelleitung 2 beziehungsweise des Ansaugmoduls 3 eingeführt. Das in Figur 1 in teilweiser Schnittdarstellung in Seitenansicht schematisch vereinfacht gezeigte Ventil 1 ist elektromagnetisch betätigbar ausgebildet und zum Beispiel Teil eines nicht näher dargestellten Brennstoffverdunstungs-Rückhaltesystems einer Brennkraftmaschine, dessen Aufbau und Funktion, beispielsweise der Bosch Technischen Unterrichtung, Motormanagement Motronic, zweite Ausgabe, August 1993, auf Seiten 48 und 49 entnehmbar ist. Der Aufbau und die Wirkungsweise eines derartigen, dem Fachmann auch als Regenerierventil oder Tankentlüftungsventil bekannten Ventils 1 ist aus der DE-OS 40 23 044 bekannt, deren Offenbarung ebenfalls Bestandteil der hier vorliegenden Patentanmeldung sein soll.

Das Ventil 1 besitzt ein Gehäuse 4, das vorzugsweise aus Kunststoff besteht und zum Beispiel in Kunststoffspritzgußtechnik hergestellt ist. Das Ventil 1 dient zum Einleiten des vom Brennstoffverdunstungs-Rückhaltesystem zurückgehaltenen Brennstoffs in den Ansaugkanal 2 des Ansaugmoduls 3 der Brennkraftmaschine. Der Ansaugmodul 3 besteht vorzugsweise wie das Gehäuse 4 des Ventils 1 aus einem Kunststoff, der den hohen Festigkeitsbeanspruchungen und hohen Temperaturen der Brennkraftmaschine standhalten kann. Ein geeigneter Kunststoff ist hierfür beispielsweise Polyamid.

Das Gehäuse 4 des Ventils 1 ist zylindrisch abgestuft ausgebildet und setzt sich aus einer ersten umlaufenden, querschnittskleineren Außenfläche 7 eines ersten Abschnitts 8 und einer zweiten umlaufenden, querschnittsgrößeren Außenfläche 6 eines zweiten Abschnitts 9 zusammen. Das Ventil 1 wird in die entsprechend der Außenflächen 6, 7 des Ventils 1 abgestuft ausgebildete Ausnehmung 10 im Ansaugmodul 3 zumindest teilweise in die Ausnehmung 10 eingeführt, die sich entlang einer Längsachse 5 aus einem querschnittsgrößeren Teil 14 mit einer querschnittsgrößeren Innenfläche 11 und einem querschnittskleineren Teil 15 mit einer querschnittskleineren Innenfläche 12 zusammensetzt. Zwischen den beiden Teilen 14, 15 wird ein Absatz 16 gebildet, der eine Ringfläche 17 aufweist. Beide Teile 14, 15 verlaufen zentrisch zur Längsachse 5 und haben einen zylindrischen Querschnitt, der etwas größer ist als der in den Teilen 14, 15 aufgenommene, von den Außenflächen 6, 7 begrenzte, jeweilige zylindrische Querschnitt der Abschnitte 8 beziehungsweise 9 des Ventils 1, so daß im eingebauten Zustand des Ventils 1 zwischen den Außenflächen 6, 7 und den Innenflächen 11, 12 sich zwei radiale Spalte 48, 49 ergeben. Die querschnittskleinere Innenfläche 12 geht in einen Kanal 18 über, der in den Ansaugkanal 2 mündet, durch den hindurch die Brennkraftmaschine Luft aus der Umgebung zur nachfolgenden Gemischbildung ansaugen kann. Die Zufuhr des vom Brennstoffverdunstungs-Rückhaltesystem zwischengespeicherten Brennstoffs zu dem Ventil 1 erfolgt beispielsweise über eine Zusatzleitung 13, die beispielsweise in Form einer Schlauchleitung ausgebildet ist und an einem an einem oberen Gehäuseteil 21 des Ventils 1 vorgesehenen Zuströmstutzen 22 angebracht ist. Aus einem dem Zuströmstutzen 22 gegenüberliegenden Abströmstutzen 23 des Ventils 1, der hier dem ersten Abschnitt 8 entspricht, wird der Brennstoff vorzugsweise stromabwärts einer im Ansaugkanal 2 des Ansaugmoduls 3 drehbar untergebrachten Drosselklappe aus dem Kanal 18 in den Ansaugkanal 2 abgegeben. Das Ventil 1 steuert in seinem Inneren einen Durchgangsquerschnitt zum Beispiel mittels einem mit einem Ventilsitz zusammenwirkenden Schließkörper. Im Durchgangsquerschnitt strömt als Medium zum Beispiel dampfförmiger Brennstoff und Luft über die Zusatzleitung 13 in das Ventil 1, um dieses Brennstoff-Luft-Gemisch danach zum Beispiel in getakteter Weise aus dem Abströmstutzen 23 in den Kanal 18 abzugeben.

Erfindungsgemäß sind an den Außenflächen 6 und 7 des Ventils 1 zwei Dichtringe, ein querschnittskleinerer erster Dichtring 25 und ein querschnittsgrößerer zweiter Dichtring 26 vorgesehen. Die Dichtringe 25, 26 dienen neben der Abdichtung des Ventils 1 in der Ausnehmung 10 erfindungsgemäß auch zur Lagerung und Befestigung des Ventils 1 in der Ausnehmung 10. Beide Dichtringe 25, 26 bestehen hierzu aus einem elastischen Material, vorzugsweise aus Gummi. Die Dichtringe 25, 26 sind beispielsweise in Form sogenannter O-Ringe ausgebildet, die einen kreisförmigen Querschnitt aufweisen. Wie in der Figur 1 dargestellt ist, ist der erste Dichtring 25 in eine aus der Außenfläche 7 ausgenommene erste Ringnut 30 des ersten Abschnitts 8 des Gehäuses 4 eingebracht. Der zweite Dichtring 26 ist in gleicher Weise in eine aus der zweiten Außenfläche 6 ausgenommene zweite Ringnut 31 des zweiten Abschnitts 9 des Gehäuses 4 eingebracht. Beide Dichtringe 25, 26 ragen radial über ihre jeweiligen Außenflächen 6, 7 hinaus und werden beim Einführen des Ventils 1 in die Ausnehmung 10 elastisch verformt, wobei sie das Ventil 1 radial führen, jedoch zwischen den Innenflächen 11, 12 der Ausnehmung 10 und den Außenflächen 6, 7 des Ventils 1 die radialen Spalte 48, 49 verbleiben.

Die querschnittsgrößere Innenfläche 11 der Ausnehmung 10 wird teilweise von einem über eine Stirnfläche 35 des Ansaugmoduls 3 hinausragenden, hülsenförmigen Ansatz 36 gebildet. Wie in Figur 2, einer Draufsicht auf die Figur 1, dargestellt ist, setzt sich der hülsenförmige Ansatz 36 aus mehreren Ring-Schnapp-Elementen 40 zusammen. Die eine Schnappvorrichtung zur Halterung des Ventils 1 bildenden Ring-Schnapp-Elemente 40 sind am Umfang durch in Richtung der Längsachse 5 parallel verlaufende Einstiche 41 voneinander abgetrennt, so daß beispielsweise zwölf zungenartige Ring-Schnapp-Elemente 40 vorhanden sind, die sich am Umfang des Ansatzes 36 gleichmäßig verteilen. Die einzelnen Ring-Schnapp-Elemente 40 sind biegbar zum Beispiel aus Kunststoff ausgebildet und können sich beim Einführen des Ventils 1 vom Gehäuse 4 des Ventils 1 entsprechend wegbiegen. Der hülsenförmige Ansatz 36 mit den Ring-Schnapp-Elementen 40 besteht beispielsweise wie das Ansaugmodul 3 aus Kunststoff und wird beim Herstellen des Ansaugmoduls 3 zum Beispiel in Kunststoffspritzgußtechnik mitangespritzt.

Wie in Figur 1 dargestellt ist, weist der über die Stirnfläche 35 des Ansaugmoduls 3 überstehende, hülsenförmige Ansatz 36 eine umlaufende rinnenförmige Vertiefung 45 in der querschnittsgrößeren Innenfläche 11 auf, die sich entlang der einzelnen Ring-Schnapp-Elemente 40 erstreckt und zur Aufnahme des querschnittsgrößeren zweiten Dichtrings 26 vorgesehen ist. Beim Einführen des Ventils 1 in die Ausnehmung 10 gelangt dieses mit dem Abströmstutzen 23 vom querschnittsgrößeren Teil 14 in den querschnittskleineren Teil 15 der Ausnehmung 10, wobei der querschnittskleinere erste Dichtring 25 entlang der Innenfläche 12 im querschnittskleineren Teil 15 solange entlanggleitet, bis der zweite Dichtring 26 in die rinnenförmige Vertiefung 45 der dann etwas aufgebogenen Ring-Schnapp-Elemente 40 einschnappt. Die axialen Abstände des zweiten Dichtringes 26 beziehungsweise der zweiten Ringnut 31 und der rinnenförmigen Vertiefung 45 in der Innenfläche 31 von der Ringfläche 17 sind derart gewählt, daß zwischen der Ringfläche 17 und einer zwischen der querschnittsgrößeren Außenfläche 6 und der querschnittskleineren Außenfläche 7 verbleibenden Ventilringfläche 19 sich ein axialer Spalt 47 ergibt. Der axiale Spalt 47 und die radialen Spalte 48, 49 schließen einen Kontakt des Ventils 1 an Flächen 11, 12 und 17 in der Ausnehmung 10 aus.

Aufgrund der formschlüssigen Aufnahme des querschnittsgrößeren zweiten Dichtringes 26 in der rinnenförmigen Vertiefung 45 und der Ringnut 31 ergibt sich quasi ein Festlager für das Ventil 1 in der Ausnehmung 10. Der querschnittskleinere erste Dichtring 25 liegt dabei nur radial dichtend an der Innenfläche 12 im querschnittskleineren Teil 15 der Ausnehmung 10 an und ist daher in seiner axialen Verschiebbarkeit in Richtung der Längsachse 5 nicht behindert, so daß dort quasi ein Loslager für das Ventil 1 gebildet wird. Durch die ausschließliche Lagerung des Ventils 1 mittels zweier Dichtringe 25, 26, derart, daß keine Berührung der Außenflächen 6, 7 des Ventils 1 an den Innenflächen 11, 12 in der Ausnehmung 10 erfolgen kann, wird eine elastische Lagerung geschaffen, die verhindert, daß vom Ventil 1 ausgehende Schwingungen auf das Ansaugmodul 3 übertragen werden können. Damit wird eine akustische Entkopplung des Ventils 1 in der Ausnehmung 10 geschaffen, die das Weiterleiten des Betriebsgeräusches des Ventils 1 stark verringert. Außerdem wird durch die elastisch verformten Dichtringe 25, 26 sichergestellt, daß ein ausreichender mechanischer Halt des Ventils 1 in der Ausnehmung 10 vorhanden ist.

Zur Demontage des Ventils 1 kann beispielsweise ein eine U-Form aufweisender Keil zwischen die Ring-Schnapp-Elemente 40 und der Außenfläche 6 in den Spalt 48 eingeführt werden. Der Keil biegt beim Einführen in den Spalt 48 die Ring-Schnapp-Elemente 40 etwas auf, so daß die Schnappverbindung zwischen dem zweiten Dichtring 26 und den Ring-Schnapp-Elementen 40 gelöst wird und das Ventil 1 aus der Ausnehmung 10 entnommen werden kann. Wie in Figur 1 dargestellt ist, können die Ring-Schnapp-Elemente 40 einteilig am Ansaugmodul 3 am Absatz 36 ausgebildet und in einfacher Art und Weise beim Herstellen des Ansaugmoduls 3 zum Beispiel in Kunststoffspritzgußtechnik mitangespritzt werden.

Die Figur 3 zeigt ein zweites erfindungsgemäßes Ausführungsbeispiel, bei dem alle gleichen oder gleichwirkenden Teile mit denselben Bezugszeichen der Figuren 1 und 2 gekennzeichnet sind. In Figur 3 ist das Ventil 1 perspektivisch dargestellt, das zur Befestigung beziehungsweise Halterung in ein als Einbautopf 50 ausgebildetes, separates Bauteil eingebracht wird. Der Einbautopf 50 weist an seinem Umfang über einen Teil seiner axialen Erstreckung die Ring-Schnapp-Elemente 40 auf und bildet die Ausnehmung 10 für das Ventil 1. Der vorzugsweise aus Kunststoff bestehende Einbautopf 50 weist einen umlaufenden Ringrand 54 mit den Ring-Schnapp-Elementen 40 sowie einen Topfboden 55 und eventuell einen sich an den Topfboden 55 anschließenden Ansatzstutzen 56 auf und ist beispielsweise für aus Metall gefertigte Ansaugmodule 3 zur Befestigung des Ventils 1 am Ansaugmodul 3 vorgesehen. Hierzu wird der Einbautopf 50 zum Beispiel in eine entsprechend der äußeren Form des Einbautopfes 50 ausgebildete, in Figur 3 im Schnitt gestrichelt angedeutete, zylindrische Ausnehmung 52 im metallenen Ansaugmodul 3 eingebracht und in dieser beispielsweise mittels Klebung befestigt. Danach kann das Ventil 1 in den Einbautopf 50 eingeführt und mittels der Ring-Schnapp-Elemente 40 am Einbautopf 50 gehalten werden. Es ist selbstverständlich auch möglich, den Einbautopf 50 in eine zylindrische Ausnehmung eines aus Kunststoff bestehenden Ansaugmoduls 3 einzusetzen, um so das Ventil 1 am Ansaugmodul 3 zu befestigen.

Es sei nochmals erwähnt, daß die Erfindung nicht auf Ventile zum dosierten Einleiten von verflüchtigtem Brennstoff beschränkt ist. Es kann sich bei dem Aggregat auch um ein Einspritzventil bekannter Bauart handeln, wie es zum Beispiel aus der US-PS 5,156,133 oder aus der GB-PS 1 603 501 bekannt ist. Auch läßt sich die Erfindung auf sogenannte Abgasrückführungsventile ohne weiteres übertragen, wie sie zum Beispiel aus der WO 95/27134 bekannt sind. Desgleichen eignet sich die Erfindung auch für andere Ventile, zum Beispiel für Ventile zur Leerlaufregelung der Brennkraftmaschine, wie sie zum Beispiel aus der US-PS 5,497,746 bekannt sind. Auch ist eine Übertragung auf sogenannte Umschalt- oder Wegeventile bei mit Schwingsaugrohr-Aufladung ausgestatteten Brennkraftmaschinen möglich, wie sie zum Beispiel aus der DE-OS 41 05 938 bekannt sind.

## Patentansprüche

1. Aggregat für eine Brennkraftmaschine, das ein Gehäuse (4) mit einem ersten Abschnitt (8) mit einer ersten umlaufenden Außenfläche (7) und wenigstens einem zweiten Abschnitt (9) mit wenigstens einer zweiten umlaufenden Außenfläche (6) hat, wobei auf die erste Außenfläche (7) ein erster Dichtring (25) aufgesetzt ist und erster Abschnitt (8) und erster Dichtring (25) in eine Ausnehmung (10) einer Einbauwandung (20) eingeführt sind, wobei ein zweiter Dichtring (26) auf die zweite Außenfläche (6) des zweiten Abschnittes (9) aufgesetzt ist und zweiter Abschnitt (9) und zweiter Dichtring (26) ebenfalls in die Ausnehmung (10) eingeführt sind, **dadurch gekennzeichnet, daß** daß die Lagerung des Aggregats (1) in der Ausnehmung (10) mittels der beiden Dichtringe (25, 26) erfolgt, ohne daß dabei die ersten und zweiten Außenflächen (6, 7) des Aggregats (1) an Innenflächen (11, 12) der Ausnehmung (10) anliegen und daß die Einbauwandung (20) einen hülsenförmigen Ansatz (36) aufweist, in den sich die Ausnehmung (10) erstreckt und der zur Halterung des Aggregats (1) in mehrere biegbare Ring-Schnapp-Elemente (40) unterteilt ist, in die der zweite Dichtring (26) des Aggregats (1) eingeschnappt ist.

2. Aggregat nach Anspruch 1, **dadurch gekennzeichnet, daß** der erste Dichtring (25) in eine an der ersten Außenfläche (7) des Aggregats (1) vorgesehene erste Ringnut (30) eingebracht ist.

3. Aggregat nach Anspruch 1 oder 2, **dadurch gekennzeichnet, daß** der zweite Dichtring (26) in eine an der zweiten Außenfläche (6) des Aggregats (1) vorgesehene zweite Ringnut (31) eingebracht ist.

4. Aggregat nach Anspruch 1, **dadurch gekennzeichnet, daß** der zweite Dichtring (26) in eine in der Innenfläche (11) der Ring-Schnapp-Elemente (40) vorgesehene rinnenförmige Vertiefung (45) eingeschnappt ist.

5. Aggregat nach Anspruch 1, **dadurch gekennzeichnet, daß** zwischen den Außenflächen (6, 7) des Aggregats (1) und den Innenflächen (11, 12) der Ausnehmung (10) ein Spalt (48, 49) ausgespart ist.

6. Aggregat nach Anspruch 1, **dadurch gekennzeichnet, daß** die Einbauwandung (20) aus Kunststoff besteht.

7. Aggregat nach Anspruch 1 oder 6, **dadurch gekennzeichnet, daß** die Einbauwandung (20) Teil eines Ansaugmoduls (3) der Brennkraftmaschine ist.

8. Aggregat nach Anspruch 1, **dadurch gekennzeichnet, daß** die Einbauwandung (20) Teil eines Einbautopfes (50) ist, der an einem Ansaugmodul (3) oder einer Ansaugleitung der Brennkraftmaschine angeordnet ist.

9. Aggregat nach Anspruch 8, **dadurch gekennzeichnet, daß** der Einbautopf (50) aus Kunststoff besteht.

10. Aggregat nach Anspruch 1, **dadurch gekennzeichnet, daß** das Aggregat (1) zur Steuerung eines Durchgangsquerschnittes in einer ein Medium zu einer Betriebsmittelleitung (2) der Brennkraftmaschine zuführenden Zusatzleitung (13) vorgesehen ist.

11. Aggregat nach Anspruch 1, **dadurch gekennzeichnet, daß** das Aggregat (1) als Ventil zum dosierten Einleiten von verflüchtigtem Brennstoff ausgebildet ist.

## Claims

1. Assembly for an internal combustion engine, which has a housing (4) with a first portion (8) having a first continuous outer face (7) and with at least one second portion (9) having at least one second continuous outer face (6), a first sealing ring (25) being placed onto the first outer face (7), and the first portion (8) and first sealing ring (25) being introduced into a recess (10) of an installation wall (20), a second sealing ring (26) being placed onto the second outer face (6) of the second portion (9), and the second portion (9) and second sealing ring (26) likewise being introduced into the recess (10), **characterized in that** the mounting of the assembly (1) in the recess (10) takes place by means of the two sealing rings (25, 26), without the first and second outer faces (6, 7) of the assembly (1) at the same time resting against inner faces (11, 12) of the recess (10), and **in that** the installation wall (20) has a sleeve-shaped extension (36), into which the recess (10) extends and which, for holding the assembly (1), is subdivided into a plurality of flexible annular snap elements (40), into which the second sealing ring (26) of the assembly (1) is snapped.

2. Assembly according to Claim 1, **characterized in that** the first sealing ring (25) is introduced into a first annular groove (30) provided on the first outer face (7) of the assembly (1).

3. Assembly according to Claim 1 or 2, **characterized in that** the second sealing ring (26) is introduced into a second annular groove (31) provided on the second outer face (6) of the assembly (1).

4. Assembly according to Claim 1, **characterized in that** the second sealing ring (26) is snapped into a gutter-shaped depression (45) provided in the inner face (11) of the annular snap elements (40).

5. Assembly according to Claim 1, **characterized in that** a gap (48, 49) is cut out between the outer faces (6, 7) of the assembly (1) and the inner faces (11, 12) of the recess (10).

6. Assembly according to Claim 1, **characterized in that** the installation wall (20) consists of plastic.

7. Assembly according to Claim 1 or 6, **characterized in that** the installation wall (20) is part of an intake module (3) of the internal combustion engine.

8. Assembly according to Claim 1, **characterized in that** the installation wall (20) is part of an installation pot (50) which is arranged on an intake module (3) or an intake line of the internal combustion engine.

9. Assembly according to Claim 8, **characterized in that** the installation pot (50) consists of plastic.

10. Assembly according to Claim 1, **characterized in that** the assembly (1) is provided for controlling a passage cross section in an additional line (13) supplying a medium to a fuel line (2) of the internal combustion engine.

11. Assembly according to Claim 1, **characterized in that** the assembly (1) is designed as a valve for the metered introduction of vaporized fuel.

## Revendications

1. Unité (1) pour moteur à combustion, dans laquelle :
- un boîtier (4) comporte une première partie (8) avec une première surface périphérique externe (7), et au moins une seconde partie (9) avec au moins une seconde surface périphérique externe (6),
- sur la première surface externe (7) est montée une première bague d'étanchéité (25) et la première partie (8) avec la première bague (25) est introduite dans un évidement (10) d'une paroi de montage (20),
- sur la seconde surface externe (6) est montée une seconde bague d'étanchéité (26) et la seconde partie (9) avec la seconde bague (26) est introduite également dans l'évidement (10),
**caractérisée en ce que**
- l'unité (1) est montée dans l'évidement (10) par l'intermédiaire des deux bagues d'étanchéité (25, 26), sans que les surfaces première et seconde externes (6, 7) de l'unité (1) soient en contact avec les surfaces internes (11, 12) de l'évidement (10), et
- la paroi de montage (20) présente un appendice (36), en forme de douille, dans lequel se trouve l'évidement (10) et qui est divisé, pour servir de support à l'unité, en plusieurs éléments à encliquetage annulaire (40), flexibles, dans lesquels est encliquetée la seconde bague d'étanchéité (26) de l'unité (1).

2. Unité selon la revendication 1,
**caractérisée en ce que**
la première bague d'étanchéité (25) est montée dans une première gorge annulaire (30) creusée dans la première surface externe (7) de l'unité (1).

3. Unité selon l'une quelconques des revendications 1 ou 2,
**caractérisée en ce que**
la seconde bague annulaire (26) est montée dans une seconde gorge annulaire (31) creusée dans la seconde surface externe (6) de l'unité (4).

4. Unité selon la revendication 1,
**caractérisée en ce que**
la seconde bague d'étanchéité (26) est encliquetée dans une cavité (45) en forme de rigole prévue à la surface interne (11) des éléments à encliquetage annulaire.

5. Unité selon la revendication 1,
**caractérisée en ce qu'**
entre les surfaces externes (6, 7) de l'unité (1) et les surfaces internes' (11, 12) de l'évidement (10) est réservée une fente (48, 49).

6. Unité selon la revendication 1,
**caractérisée en ce que**
la paroi de montage (20) est en matière plastique.

7. Unité selon la revendication 1 ou 6,
**caractérisée en ce que**
la paroi de montage (20) est une partie d'un module d'admission (3) du moteur à combustion interne.

8. Unité selon la revendication 1 ou 6,
**caractérisée en ce que**
la paroi de montage (20) est une partie d'un pot incorporé (50) monté sur un module d'admission (3) ou sur une conduite d'admission du moteur à combustion interne.

9. Unité selon la revendication 8,
**caractérisée en ce que**
le pot incorporé (50) est en matière plastique.

10. Unité selon la revendication 1,
**caractérisée en ce que**
l'unité (1) est prévue pour commander une section de passage dans une conduite auxiliaire (13) amenant un fluide à une conduite de fluide de service (2) du moteur à combustion interne.

11. Unité selon la revendication 1,
**caractérisée en ce que**
l'unité (1) est une soupape pour introduire de manière dosée un carburant vaporisé.
